# EUROPÄISCHE PATENTSCHRIFT

(11) **EP 0 457 019 B1**
(45) Veröffentlichungstag und Bekanntmachung des Hinweises auf die Patenterteilung: **31.08.1994**
(21) Anmeldenummer: 91105609.1
(22) Anmeldetag: 09.04.1991
(51) Int. Cl.: A45C 3/04

(54) **Tragetasche**
Carrier-bag
Sac

(30) Priorität: 14.05.1990 DE 4015456
(43) Veröffentlichungstag der Anmeldung: 21.11.1991
(73) Patentinhaber: Windmöller & Hölscher, D-49525 Lengerich (DE)
(72) Erfinder: Sander, Volkhard, Dipl.-Ing., W-4540 Lengerich (DE)
(74) Vertreter: Laufhütte, Dieter, Dr.-Ing.

(56) Entgegenhaltungen:
- EP-A- 0 444 291
- CH-A- 597 784
- DE-A- 3 400 499
- FR-A- 2 129 623
- FR-A- 2 403 761

## Beschreibung

Die Erfindung betrifft eine Tragetasche aus thermoplastischem Kunststoff mit Seitenwänden, deren obere Randbereiche nach innen umgeschlagen sind, wobei Umschlagfalze gebildet werden, und mit Griffschlaufen aus ähnlich flexiblem Material, die mit den oberen Randbereichen stoffschlüssig verbunden sind.

Derartige Tragetaschen sind bereits als Einkaufstaschen gebräuchlich, wobei sie den Nachteil aufweisen, daß sie nach oben hin offen sind und dadurch die darin befindliche Ware nicht gegen Regen etc. schützen.

Andererseits sind bereits Textiltragetaschen aus thermoplastischem Kunststoff bekannt, die die in ihnen transportierte textile Ware vor Regen durch eine entsprechende Klappe schützen. Derartige Textiltragetaschen weisen in der Regel Griffstücke aus verhältnismäßig biegesteifem Kunststoff auf, die mittels entsprechender Verstärkungsstege mit den oberen Randbereichen der Tragetasche verschweißt sind. Diese vorbekannten Taschen weisen bezüglich ihrer Herstellung und bezüglich ihres Recyclings entscheidende Nachteile auf. Zunächst einmal sind bei der Herstellung verschiedene kunststoffverarbeitende Maschinen notwendig, da die Tragetasche und die Griffe jeweils aus anderem Kunststoffmaterial bestehen. Beim Recycling müssen die im Spritzgußverfahren hergestellten festen Griffe in aufwendiger Handarbeit von der restlichen Tragetasche getrennt werden, bevor sie getrennt von dem thermoplastischem Kunststoff regranuliert werden können.

Aus der nachveröffentlichten EP-A 0444291 ist eine Tragetasche aus thermoplastischem Kunststoff bekannt. Sie weist Seitenwände auf, deren obere Randbereiche nach innen umgeschlagen sind. Ferner weist sie Griffschlaufen aus ähnlich flexiblem Material auf, die mit den Randbereichen stoffschlüssig verbunden sind. Der Randbereich einer Seitenwand kann über den Randbereich der anderen Seitenwand nach unten überstehen, wobei der überstehende Randbereich einen schlitzförmigen Einschnitt im Bereich der Griffschlaufen aufweist, so daß er aus der Tasche herausgezogen und eine Griffschlaufe gelegt werden kann.

Für den Hersteller von Tragetaschen besteht das Bedürfnis, Tragetaschen aus thermoplastischem Kunststoff herzustellen, die multifunktional, d.h. sowohl als übliche Tragetasche für Lebensmittel etc. als auch als Textiltragetasche für vor Regen zu schützende Ware einsetzbar ist. Dabei soll diese Tragetasche einerseits möglichst einfach und dadurch kostengünstig herstellbar und andererseits einfach zu entsorgen sein.

Diesem Bedürfnis wird dadurch Rechnung getragen, daß eine Tragetasche der eingangs angegebenen Art entsprechend dem Kennzeichen des Anspruchs 1 weitergebildet wird. Hierzu steht der Umschlagfalz einer Seitenwand über den Umschlagfalz der anderen Seitenwand hinaus. Der den überstehenden Umschlagfalz aufweisende Randbereich weist einen schlitzförmigen Einschnitt im Bereich der Griffschlaufen auf. Dadurch kann in besonders einfacher Art und Weise beim Einsatz als Textiltragetasche der den überstehenden Umschlagfalz aufweisende Randbereich selbst als regenschützende Verschlußklappe verwendet werden. Falls die Tragetasche andererseits als übliche Tragetasche für nicht zu schützende Ware verwendet werden soll, kann der Randbereich nach außen auf die Seitenwand umgelegt werden. Hierdurch muß in vorteilhafter Weise keine eigens vorzusehende Verschlußklappe an der Tragetasche gesondert ausgebildet werden, was insbesondere zu einer Vereinfachung des Herstellungsverfahrens führt.

Die nach innen umgeschlagenen Randbereiche der Tragetasche können entlang ihrer nach innen offenen Randkante mit der jeweils zugehörigen Seitenwand stoffschlüssig verbunden sein. Dadurch sind die Randbereiche nicht nur an den seitlichen Begrenzungskanten der Seitenwände miteinander stoffschlüssig verbunden, d.h. verschweißt oder verklebt. Dadurch wird in vorteilhafter Weise insbesondere die Stabilität der Randbereiche der Tragetasche erhöht, insbesondere ein unbeabsichtigtes Einreißen erschwert.

Innerhalb des den überstehenden Umschlagfalz aufweisenden Randbereichs wird zwischen dem Umschlagfalz und dem Einschnitt eine Schweißnaht bzw. Klebelinie im wesentlichen parallel zum Umschlagfalz in vorteilhafter Weise angeordnet. Dadurch wird im Bereich des Einschnitts in dem den überstehenden Umschlagfalz aufweisenden Randbereich ein unbeabsichtigtes Auseinanderziehen des Randbereichs beim Einstecken der Griffschlaufen in den Einschnitt vorteilhaft verhindert. Außerdem wird der den überstehenden Umschlagfalz aufweisende Randbereich hierdurch zusätzlich verstärkt. Die Griffschlaufen können an ihren Enden mit den Randbereichen durchgehend verschweißt sein, d.h. daß der entsprechend flächig ausgebildete Schweißpunkt das jeweilige Griffschlaufenende mit den beiden übereinanderliegenden Folienbereichen des entsprechenden Randbereichs stoffschlüssig verbinden. Diese Durchschweißung fixiert die aufeinanderliegenden Folien der Randbereiche zusätzlich und erhöht dadurch gleichzeitig die Stabilität der Tragetasche.

Weitere Einzelheiten und Vorteile der Erfindung werden anhand des in der Zeichnung dargestellten Ausführungsbeispiels erläutert. Es zeigen:
- Fig. 1:: eine schematische Draufsicht auf eine Ausführungsform der erfindungsgemäßen Tragetasche,
- Fig. 2:: einen Schnitt entlang der Schnittlinie A-A der Fig. 1 und
- Fig. 3:: eine der in Fig. 2 im wesentlichen entsprechende Schnittdarstellung, die jedoch die Ausführungsform der erfindungsgemäßen Tragetasche im gebrauchsfertigen Zustand zeigt.

Die in Fig. 1 dargestellte Tragetasche aus thermoplastischem Kunststoff 10 weist zwei Seitenwände 12, 14 und eine Bodenfalte 13 auf. Die Seitenwände 12, 14 sind seitlich miteinander verschweißt. An der der Bodenfalte 13 gegenüberliegenden offenen Seite sind die Seitenwände 12, 14 unter Bildung von Randbereichen 16, 18, die Umschlagfalze darstellen, nach innen umgeschlagen, wobei die nach innen offenen Randkanten 24, 26 ungefähr in gleichen Höhe zu liegen kommen. Dabei steht ein Randbereich 16 über den anderen Randbereich 18 hinaus, wie es in den Figuren 1 und 2 dargestellt ist.

Entlang ihrer nach innen offenen Randkante 24 bzw. 26 ist eine Abschlußschweißnaht 23 bzw. 27 entlang der Randbereiche 16 bzw. 18 gezogen. Damit sind die Randbereiche 16 und 18 seitlich durch die Schweißkanten der Seitenwände und zur Bodenfalte 13 hin durch die Schweißnähte 23 und 27 verschlossen. Die ebenfalls aus thermoplastischem Kunststoff bestehenden Griffschlaufen 20 sind an ihren Enden 32 und 34 mit den Randbereichen 16 bzw. 18 über flächige Punktschweißnähte 36 und 38 verschweißt. Dabei verbindet die Verschweißung die jeweiligen Griffenden mit beiden aufeinanderliegenden den jeweiligen Randbereich bildenden Folien. Der den überstehenden Umschlagfalz 28 aufweisende Randbereich 16 weist einen schlitzförmigen Einschnitt 22 im Bereich der Griffschlaufen 20 auf. Durch diesen Einschnitt 22 können die Griffschlaufen 20 gesteckt werden, falls der den überstehenden Umschlagfalz 28 aufweisende Randbereich 16 als vor Regen etc. schützende Klappe dienen soll.

Zwischen dem Einschnitt 22 und dem überstehende Umschlagfalz 28 des Randbereichs 16 ist nahe dem Einschnitt eine vorzugsweise über die gesamte Länge des Randbereichs 16 im wesentlichen parallel zum Umschlagfalz 28 verlaufende zusätzliche Schweißnaht 30 vorgesehen. Diese Schweißnaht verhindert in vorteilhafter Weise ein unbeabsichtigtes Auseinanderziehen der beiden aufeinanderliegenden Kunststoffolien des Randbereichs 16, falls die Griffschlaufen 20 durch den Einschnitt gesteckt werden.

Die Fig. 3 zeigt die Tragetasche in einem ihrer Gebrauchszustände. In dem dort dargestellten Gebrauchszustand wird die Tragetasche als Tragetasche für nicht besonders zu schützendes Gut verwendet, wobei der den überstehenden Umschlagfalz aufweisende Randbereich 16 nach außen auf die Seitenwand 12 umgelegt ist. Die in der Tragetasche 10 transportierte Ware wird in diesem Gebrauchszustand nicht vor Regen etc. geschützt. Die in Fig. 3 dargestellte Tragetasche kann einfach in eine Textiltragetasche umgewandelt werden, in dem nach Einführen der Ware in die Tragetasche 10 die Klappe 16 nach Einstecken der Griffschlaufen 20 in den Einschnitt 22 über die gegenüberliegende Seitenwand 14 geschlagen wird, wobei das in der Tragetasche transportierte Textilgut vor Regen etc. geschützt wird.

## Patentansprüche

1. Tragetasche aus thermoplastischem Kunststoff mit Seitenwänden, deren obere Randbereiche nach innen umgeschlagen sind, wobei Umschlagfalze gebildet werden, und mit Griffschlaufen aus ähnlich flexiblem Material, die mit den oberen Randbereichen stoffschlüssig verbunden sind,
**dadurch gekennzeichnet,**
daß der Umschlagfalz (28) einer Seitenwand (12) über den Umschlagfalz der anderen Seitenwand (14) übersteht und daß der den überstehenden Umschlagfalz (28) aufweisende Randbereich (16) einen schlitzförmigen Einschnitt (22) im Bereich der Griffschlaufen (20) aufweist.

2. Tragetasche nach Anspruch 1, dadurch gekennzeichnet, daß die nach innen umgeschlagenen Randbereiche (16, 18) entlang ihrer nach innen offenen Randkante (24, 26) mit der jeweils zugehörigen Seitenwand (12, 14) stoffschlüssig verbunden sind.

3. Tragetasche nach Anspruch 1 oder 2, dadurch gekennzeichnet, daß innerhalb des überstehenden Randbereichs (16) zwischen dem Umschlagfalz (28) und dem Einschnitt (22) verlaufend eine Schweißnaht (30) bzw. Klebelinie im wesentlichen parallel zum Umschlagfalz (28) angeordnet ist.

4. Tragetasche nach einem der Ansprüche 1-3, dadurch gekennzeichnet, daß die Griffschlaufen (20) an ihren Enden (32, 34) mit den Randbereichen (16, 18) durchgehend verschweißt sind.

## Claims

1. Carrier-bag of thermoplastic material with side walls of which the upper edge areas are folded down inwardly, forming turndown folds, and with grip loops of similar flexible material which are positively connected to the material of the upper edge areas,
**characterised in that**
the turndown fold (28) of one side wall (12) protrudes above the turndown fold of the other side wall (14) and that the edge area (16) with the protruding turndown fold (28) exhibits a slit (22) in the area of the grip loops (20).

2. Carrier-bag in accordance with Claim 1, characterised in that the inwardly folded-down edge areas (16, 18) are positively connected along their internally open edge (24, 26) with the material of their respective side wall (12, 14).

3. Carrier-bag according to Claim 1 or 2, characterised in that, within the protruding edge area (16) between the turndown fold (28) and the slit (22) is arranged a welded seam (30) or line of adhesion running essentially parallel to the turndown fold (28).

4. Carrier-bag according to one of claims 1-3, characterised in that the grip loops (20) are completely welded at their ends (32, 34) to the edge areas (16, 18).

## Revendications

1. Sac en plastique thermoplastique comportant des parois latérales dont la zone de bord supérieure est rabattue vers l'intérieur, formant des rabats repliés , et des boucles de poignées en matériau souple, semblable, qui sont reliées aux zones de bords supérieures par un joint affleuré,
**caractérisé en ce que**
le rabat replié (28) d'une paroi latérale (12) dépasse le rabat replié de l'autre paroi latérale (14) et que la zone de bord (16) présentant le rabat replié (28) dépassant présente une entaille (22) en de fente au niveau des boucles de poignée (20).

2. Sac selon la revendication 1, caractérisé en ce que les zones rabattues vers l'intérieur (16, 18) sont reliée le long de leur bord ouvert vers l'intérieur (24, 26) avec la paroi latérale (12, 14) associée en formant un joint affleuré.

3. Sac selon les revendications 1 ou 2, caractérisé en qu'à l'intérieur de la zone de bord dépassant (16) entre le rabat replié (28) et l'entaille (22) s'étend une soudure (30) ou une ligne d'encollage substantiellement parallèle au rabat replié (28).

4. Sac selon l'une quelconque des revendications 1 à 3, caractérisé en ce que les boucles de poignées (20) présentent une soudure traversante entre leurs extrémités (32, 34) et les zones de bords (16, 18).
